# EUROPÄISCHE PATENTSCHRIFT

(11) **EP 2 433 607 B1**
(45) Veröffentlichungstag und Bekanntmachung des Hinweises auf die Patenterteilung: **25.11.2015**
(21) Anmeldenummer: 11156307.8
(22) Anmeldetag: 28.02.2011
(51) Int. Cl.: A61J 1/05, A61J 1/14, A61J 1/06, A61J 1/12

(54) **Blutplasmasammelflasche**
Blood plasma collection bottle
Bouteille de collecte de plasma sanguin

(30) Priorität: 22.09.2010 DE 202010012728 U
(43) Veröffentlichungstag der Anmeldung: 28.03.2012
(73) Patentinhaber: Octapharma Plasma GmbH, 40764 Langenfeld (DE)
(72) Erfinder: Rettinghaus, Reinhard, 53721 Siegburg (DE); Franzaring, Hubert, 42719 Solingen (DE); Schulz, Jürgen, Dr., 21266 Jesterburg (DE); Taborski, Uwe, Dr., 61231 Bad Nauheim (DE)
(74) Vertreter: Albrecht, Ralf

(56) Entgegenhaltungen:
- JP-U- H0 413 136
- US-A- 3 325 031
- US-A- 4 700 871

## Beschreibung

Die vorliegende Erfindung betrifft eine Blutplasmasammelflasche aus Kunststoff zur Aufbewahrung von Blutplasma im gefrorenen Zustand mit einem Flaschenkörper, der im Horizontalschnitt einen Querschnitt rechteckiger Grundform besitzt und an seiner Oberseite einen Flaschenhals aufweist.

Blutplasmasammelbehälter sind in Form von Kunststoffbeuteln seit vielen Jahren bekannt und haben sich durch den Einsatz von Materialien wie Ethylenvenylacetat (EVA) und Polyethylen (PE) beim Einfrieren bewährt. Der Nachteil von Blutplasmasammelbehältern in Form von Blutbeuteln besteht in der schlechten Handhabbarkeit, da sie ohne Hilfsmittel oder Sonderkonstruktionen nicht aufgestellt werden können und zudem die Gefahr besteht, dass sie im eingefrorenen Zustand beim Herunterfallen beschädigt werden. Zudem beulen sie unkontrolliert aus, so dass die Füllmenge nur schwer kontrollierbar ist.

Aus diesem Grund in der DE 20 2007 012 912 U1 vorgeschlagen, Blutplasmasammelflaschen aus Kunststoff einzusetzen, deren Flaschenkörper im Horizontalschnitt einen Querschnitt rechteckiger Grundform aufweist und an seiner Oberseite einen durch eine Abdeckplatte verschlossenen Flaschenhals besitzt. An der Abdeckplatte sind zwei Anschlussstellen vorgesehen, von denen die eine Anschlussstelle zum Befüllen des Flaschenkörpers mit Blutplasma vorgesehen ist und die andere Anschlussstelle der Entlüftung und Probenahme dient. An der Abdeckplatte ist zum Schutz der Anschlussstellen ein Deckel befestigbar. Dieser weist zwei Schlitze auf, die der Durchführung von an den Anschlussstellen fixierten Schläuchen dienen.

Während der Plasmaspende befindet sich der Deckel in einer Position, in der die Schläuche durch die Schlitze ungehindert hindurchgeführt sind. Nach Beendigung der Plasmaspende werden die Schläuche abgeschnitten und verschweißt. Um die freien Enden der abgeschnittenen Schläuche zu fixieren, wird der Deckel gedreht, wodurch die freien Enden in den Deckel gezogen werden.

Die bekannte Blutplasmasammelflasche hat sich in der Praxis zwar bewährt, die Bestrebungen gehen jedoch dahin, die Funktionalität und Handhabbarkeit weiter zu verbessern.

Aufgabe der vorliegenden Erfindung ist es daher, eine Blutplasmasammelflasche aus Kunststoff zur Aufbewahrung von Plasma im gefrorenen Zustand der eingangs genannten Art so auszugestalten, dass ihre Handhabbarkeit verbessert wird. Dabei soll insbesondere die Formstabilität erhöht und die Bedienbarkeit vereinfacht werden.

Diese Aufgabe ist erfindungsgemäß dadurch gelöst, dass die Seitenflächen des Flaschenkörpers jeweils einen ebenen oder leicht nach innen gewölbten Bereich definieren, an den sich zu den Stirnflächen abgerundete Bereiche anschließen. Es hat sich gezeigt, dass derartig gestaltete Flaschenkörper besonders formstabil sind. Dies gilt insbesondere, wenn die Bereiche leicht nach innen gewölbt sind, wobei die Wölbung eine maximale Tiefe von 2 mm, insbesondere von 1,5 mm gegenüber den Rändern der Wölbung aufweist. Durch die nach innen gerichtete Wölbung wird eine Art Vorspannung erzielt, die einem Ausbeulen des Flaschenkörpers beim Befüllen entgegenwirkt. Die Stabilität der Flasche wird weiterhin erhöht, wenn die ebenen oder leicht nach innen gewölbten Bereiche eine hexagonale Form besitzen, deren Grundseiten an den Übergangsbereichen der Seitenflächen zu der Oberseite und Unterseite des Flaschenkörpers liegen und vorzugsweise derart gleichmäßig hexagonal ausgestaltet sind, dass die zwischen den Grundseiten liegenden Ecken etwa auf mittiger Höhe des Flaschenkörpers positioniert sind. Der Flaschenkörper besitzt dann eine Form, die man erhält, wenn man einen ovalen bzw. runden Körper flach drückt, wobei in diesem Fall die zwischen den Grundseiten liegenden Seiten der hexagonalen Flächen leicht abgerundet sind.

In weiterer Ausgestaltung der Erfindung können an der Unterseite des Flaschenkörpers drei Stellfüße vorgesehen sein. Auf diese Weise wird erreicht, dass die erfindungsgemäße Blutplasmasammelflasche stabil aufgestellt werden kann.

Des Weiteren kann der Flaschenkörper mehrere Versteifungswulste aufweisen, die sich um den Flaschenkörper erstrecken und vorzugsweise so positioniert sind, dass sie zumindest teilweise als Füllhöhenanzeige fungieren. In bevorzugter Weise sind insgesamt vier Versteifungswulste an dem Flaschenkörper ausgebildet, wobei insbesondere zwei Versteifungswulste an der oberen Flaschenkörperhälfte und zwei Versteifungswulste in der unteren Flaschenkörperhälfte vorgesehen sind.

In weiterer Ausgestaltung der erfindungsgemäßen Blutplasmasammelflasche, die nicht zwangsläufig an die flache Ausbildung des Flaschenkörpers gebunden ist, können an der Oberseite des Flaschenkörpers auf gegenüberliegenden Seiten des Flaschenhalses und seitlich beabstandet von diesem Anschlussstellen vorgesehen sein, von denen die eine Anschlussstelle dem Befüllen des Flaschenkörpers mit Blutplasma dient und die andere Anschlussstelle der Endlüftung und Probenahme dient, und dass an den Anschlussstellen im Wesentlichen L-förmige Konnektoren (ellbow connectors) vorgesehen sind, wobei jeweils der eine Konnektorschenkel mit dem Flaschenkörper verbunden ist und der andere Konnektorschenkel zum Flaschenhals gerichtet ist und einen Schlauch trägt, der sich über den Flaschenhals erstreckt.

Bei dieser Ausgestaltung sind die Anschlussstellen links und rechts von dem Flaschenhals angeordnet und nicht wie im Stand der Technik an dem Flaschenhals selbst, wodurch die Bauhöhe reduziert ist. An den Anschlussstellen sind im Wesentlichen L-förmige Konnektoren derart vorgesehen, dass die an den Konnektoren angeschlossenen Schläuche sich über den Flaschenhals erstrecken. Dies ermöglicht eine insgesamt kompakte Anordnung.

In an sich bekannter Weise kann an dem Flaschenhals und insbesondere einer dem Flaschenhals an seiner Oberseite verschließenden Abdeckplatte ein Deckel fixiert oder fixierbar sein. Dieser kann derart ausgestaltet sein, dass er im fixierten Zustand die über den Flaschenhals ragenden Abschnitte der Schläuche übergreift und so positioniert.

In Ausbildung der Erfindung kann vorgesehen sein, dass der Deckel den Konnektoren/Schläuchen zugeordnete und zu der Deckelunterseite hin offenen Aussparungen aufweist, die mit den über den Flaschenhals ragenden Schlauchabschnitten in Eingriff kommen und von diesen durchgriffen werden, wenn der Deckel an dem Flaschenhals fixiert wird. Zusätzlich kann der Deckel innenseitig Haltestege aufweisen, welche die langen Konnektorschenkel/Schlauchabschnitte übergreifen und positionieren, wenn der Deckel an dem Flaschenhals fixiert ist.

Des Weiteren kann ein Rastmechanismus vorgesehen sein, über welchen der Deckel an dem Flaschenhals und insbesondere der Abdeckplatte fixiert wird, wenn der Deckel von oben auf den Flaschenhals gedrückt wird. Dabei weist der Rastmechanismus vorzugsweise eine erste Raststellung auf, in welcher der Deckel wieder von dem Flaschenhals gelöst werden kann, und eine zweite Raststellung, in welcher der Deckel weiter auf den Flaschenhals gedrückt ist als in der ersten Raststellung und in der ein Lösen des Deckels von dem Flaschenhals verhindert wird. Bei dieser Ausgestaltung ist der Deckel im Anlieferungszustand lösbar an dem Flaschenhals befestigt, d.h. er ist im oberen, ersten Rastpunkt eingerastet. Damit besteht die Möglichkeit, den Deckel zum Befüllen der Blutplasmasammelflasche und anschließendem Abschweißen der Konnektoren von dem Flaschenhals zu lösen. Nach dem Abschweißen kann der Deckel dann an dem Flaschenhals endgültig fixiert werden, indem er in die zweite Raststellung gebracht wird, in der ein Lösen nicht mehr möglich ist.

In Ausgestaltung dieser Ausführungsform kann vorgesehen sein, dass an dem unteren, offenen Deckelrand Rastnasen ausgebildet sind, die beim Aufdrücken des Deckels auf den Flaschenhals mit einem an dem Flaschenhals ausgebildeten Haltesteg und insbesondere den äußeren Randbereich der Abdeckplatte in Eingriff kommen, elastisch aufgeweitet werden und beim weiteren Aufdrücken elastisch zurückfedern und unter Herstellung der ersten Raststellung den Haltesteg hintergreifen.

An der Oberseite des Flaschenhalses und insbesondere der Abdeckplatte können ein aufrecht abragender Steg und an der Deckelinnenseite eine zu dem Steg korrespondierende Aufnahme ausgebildet sein, die miteinander in Eingriff kommen, wenn der Deckel auf den Flaschenhals gedrückt wird und dass an dem Steg und der Aufnahme Rastelemente des Rastmechanismus ausgebildet sind, die in der zweiten Raststellung miteinander in Eingriff kommen.

Dabei kann in dem Steg eine Rastöffnung ausgebildet sein, in welche in der zweiten Raststellung ein aufnahmeseitig vorgesehenes Rastelement eingreift.

Schließlich können an dem Deckel und insbesondere der Deckeloberseite Halteelemente, insbesondere Halteclips zur lösbaren Anbringung von Proberöhrchen vorgesehen sein. Dies ermöglicht die Auslieferung der Proberöhrchen als Einheit mit der Blutplasmasammelflasche.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt:
- Figur 1: eine Blutplasmasammelflasche gemäß der vorliegenden Erfindung in Vorderansicht;
- Figur 2: die Blutplasmasammelflasche aus Figur 1 in perspektivischer Explosionsansicht;
- Figur 3: die Blutplasmasammelflasche aus Figur 1 in perspektivischer Darstellung von schräg unten;
- Figur 4: die Blutplasmasammelflasche aus Figur 1 von unten betrachtet;
- Figur 5: die Blutplasmasammelflasche aus Figur 1 in Draufsicht;
- Figur 6: in vergrößerter Darstellung den oberen Bereich der Blutplasmasammelflasche bei entferntem Deckel;
- Figur 7: die Blutplasmasammelflasche aus Figur 1 in einer Seitenansicht; und
- Figur 8: in perspektivischer Darstellung den Deckel der Blutplasmasammelflasche von schräg unten.

In der Zeichnung ist eine Blutplasmasammelflasche zur Aufbewahrung von Blutplasma im gefrorenen Zustand gemäß der vorliegenden Erfindung dargestellt. Die Blutplasmasammelflasche besteht aus Kunststoff, insbesondere aus Polyethylen (PE) und besitzt einen Flaschenkörper 1, der im Horizontalschnitt einen Querschnitt rechteckiger Grundform besitzt und an seiner Oberseite einen Flaschenhals 2 mit einer obenseitig vorgesehenen Abdeckplatte 2a trägt. Wie in der Zeichnung gut erkennbar ist, definieren die Seitenflächen des Flaschenkörpers 1 jeweils einen ebenen Bereich 3 hexagonaler Form, dessen Grundseiten 3a, 3b an den Übergangsbereichen der Seitenflächen zu der Oberseite und Unterseite des Flaschenkörpers 1 liegen, wobei die zwischen den Grundseiten 3a, 3b liegenden Ecken E etwa auf mittiger Höhe des Flaschenkörpers 1 positioniert sind. Dabei sind die zwischen den Grundseiten 3a, 3b liegenden Seiten 3c, 3d, 3e, 3f der hexagonalen Fläche 3 leicht abgerundet. An die ebenen Seitenflächen des Flaschenkörpers 1 schließen sich die Stirnflächen an, die eine abgerundete Form besitzen. Insgesamt besitzt somit der Flaschenkörper 1 einer Form, die man erhält, wenn man einen Grundkörper runder oder ovaler Form flachdrückt. In der Zeichnung nicht erkennbar ist, dass die ebenen Bereiche 3 auch leicht nach innen gewölbt sein können, wobei die Wölbung in der Mitte des hexagonalen Bereiches 3 eine Tiefe von etwa 1,5 mm gegenüber den Rändern der hexagonalen Fläche 3 aufweist. Durch diese Ausgestaltung wird eine Art Vorspannung erzielt, die einem Ausbeulen des Flaschenkörpers 1 beim Befüllen mit Blutplasma entgegenwirkt.

Des Weiteren weist der Flaschenkörper 1 insgesamt vier Versteifungswulste 5 auf, die sich um den Flaschenkörper 1 erstrecken, wobei zwei Versteifungswulste 5 in der oberen Flaschenkörperhälfte und zwei Versteifungswulste 5 in der unteren Flaschenkörperhälfte vorgesehen sind. Die oberen beiden Versteifungswulste 5 fungieren dabei als Füllhöhenanzeige.

An der Unterseite des Flaschenkörpers 1 sind drei Stellfüße 4 vorgesehen, durch welche sichergestellt wird, dass die flache Blutplasmasammelflasche stabil aufgestellt werden kann.

An der Oberseite des Flaschenkörpers 1 sind auf gegenüberliegenden Seiten des Flaschenhalses 2 und seitlich beabstandet von diesem zwei Anschlussstellen 7a, 7b vorgesehen, von denen die eine Anschlussstelle 7a dem Befüllen des Flaschenkörpers 1 mit Blutplasma dient und die andere Anschlussstelle 7b der Entlüftung und Probenahme dient. An den Anschlussstellen 7a, 7b sind mit dem Flaschenkörper 1 fest verbundene Anschlussstutzen 8 vorgesehen, an denen L-förmige Konnektoren 9 unlösbar gehalten sind. An den von den Anschlussstutzen 8 wegweisenden Konnektorschenkeln sind Schläuche 10 angebracht. Die Anordnung ist dabei so getroffen, dass die vom Anschlussstutzen wegweisenden Konnektorschenkel zum Flaschenhals 2 gerichtet sind, so dass die daran gehaltenen Schläuche 10 sich über die Abdeckplatte 2a des Flaschenhalses 2 erstrecken. In der Zeichnung sind die Schläuche 10 im abgeschweißten Zustand dargestellt, in welchem die Schlauch-enden unmittelbar oberhalb der Abdeckplatte 2a liegen. In unabgeschweißtem Zustand sind die Schläuche 10 deutlich länger, wobei der eine Schlauch sich bis zum Plasmapherese-Gerät erstreckt und der andere Schlauch eine Entlüftungsöffnung sowie eine Vorrichtung zur Probenahme trägt.

An der Abdeckplatte 2a des Flaschenhalses 2 ist ein Deckel 11 fixiert. Dieser ist derart ausgestaltet, dass er im fixierten Zustand die über den Flaschenhals 2 ragenden Abschnitte der Schläuche 10 übergreift und vor einem Zugriff von außen schützt. Konkret weist der Deckel 11 den Schläuchen 10 zugeordnete und zu der Deckelunterseite hin offene, schlitzförmige Aussparungen 12 auf, die mit den über den Flaschenhals 2 ragenden Schlauchabschnitten in Eingriff kommen und von diesen durchgriffen werden, wenn der Deckel 11 von dem Flaschenhals 2 fixiert wird.

Die Fixierung des Deckels 11 an dem Flaschenhals 2 erfolgt über einen Rastmechanismus, wenn der Deckel 11 von oben auf den Flaschenhals 2 gedrückt wird. Dabei umfasst der Rastmechanismus ein erste Raststellung, in welcher der Deckel 11 wieder von dem Flaschenhals 2 gelöst werden kann, und eine zweite Raststellung, in welcher ein Lösen des Deckels 11 von dem Flaschenhals 2 im Wesentlichen nicht mehr möglich ist. Konkret sind an dem unteren, offenen Deckelrand Rastnasen 13 ausgebildet, die beim Niederdrücken des Deckels 11 auf dem Flaschenhals 2 mit dem äußeren Randbereich der Abdeckplatte 2a in Eingriff kommen, elastisch aufgeweitet werden und beim weiteren Niederdrücken des Deckels 11 elastisch zurückfedern und unter Herstellung der ersten Raststellung die Abdeckplatte 2a hintergreifen. In der Figur 8 ist gut erkennbar, dass sich die Rastnasen 13 im Wesentlichen über den gesamten unteren Randbereich des Deckels 11 erstrecken. Die erforderliche Elastizität zum Aufweiten erhält der Deckel 11 durch die Aussparungen 12 für die Schläuche 10. Der Eingriff zwischen den Rastnasen 13 und der Abdeckplatte 2akann wieder gelöst werden, indem die unteren Randbereiche des Deckels 11 manuell nach außen gebogen werden.

In den Figuren 6 und 8 ist ferner gut erkennbar, dass an der Oberseite der Abdeckplatte 2a ein aufrecht abragender Steg 14 und an der Deckelinnenseite eine zu dem Steg 14 korrespondierende Aufnahme 15 ausgebildet sind, die miteinander in Eingriff kommen, wenn der Deckel 11 auf den Flaschenhals 2 gedrückt wird. Dabei ist an dem Steg 14 ruhende Rastöffnung 16 ausgebildet, mit welcher ein aufnahmeseitig vorgesehener Rastzahn 12 in Eingriff kommt, wenn der Deckel 11 über die erste Raststellung hinaus weiter auf den Flaschenhals 2 in die zweite Raststellung gedrückt wird. Der Eingriffsbereich zwischen der Rastöffnung 16 und dem Rastzahn 17 ist von außen nicht zugänglich, so dass ein Lösen dieser Verbindung verhindert wird.

Schließlich ist in der Figur 7 gut erkennbar, dass der Deckel 11 an seiner Oberseite Halteclips 18 zur lösbaren Anbringung von Proberöhrchen 19 trägt.

Im Anlieferungszustand ist der Deckel 11 über den oberen, ersten Rastpunkt an dem Flaschenhals 2 fixiert. Nachdem die Blutplasmasammelflasche in üblicher Weise gefüllt worden ist, wird der Deckel 11 entfernt, und dann werden die Schläuche 10 so abgeschweißt, dass sie unter dem Deckel 11 Platz finden. Nach dem Abschweißen wird der Deckel 11 wieder an dem Flaschenhals 2 befestigt und dabei soweit niedergedrückt, dass eine Fixierung über die zweite Raststellung erfolgt, so dass ein erneutes Entfernen des Deckels 11 verhindert wird. Damit sind die Schläuche 10 für nachträgliche Manipulationen unzugänglich.

## Patentansprüche

1. Blutplasmasammelflasche aus Kunststoff zur Aufbewahrung von Blutplasma im gefrorenen Zustand mit einem Flaschenkörper (1), der im Horizontalschnitt einen Querschnitt rechteckiger Grundform besitzt und an seiner Oberseite einen Flaschenhals (2) aufweist, **dadurch gekennzeichnet, dass** die Seitenflächen des Flaschenkörpers (2) jeweils einen ebenen Bereich (3) oder einen leicht nach innen gewölbten Bereich, wobei die Wölbung eine maximale Tiefe von 2 mm, insbesondere von 1,5 mm besitzt, definieren, an den sich zu den Stirnflächen abgerundete Bereiche anschließen, und dass die ebenen oder leicht nach innen gewölbten Bereiche (3) eine gleichmäßige hexagonale Form besitzen, deren Grundseiten (3a, 3b) an den Übergangsbereichen der Seitenflächen zu der Oberseite und Unterseite des Flaschenkörpers (1) liegen, wobei die zwischen den Grundseiten (3a, 3b) liegenden Ecken (E) etwa auf mittiger Höhe des Flaschenkörpers (1) positioniert sind.

2. Blutplasmasammelflasche nach Anspruch 1, **dadurch gekennzeichnet, dass** die zwischen den Grundseiten (3a, 3b) liegenden Seiten der hexagonalen Bereiche (3) leicht abgerundet sind.

3. Blutplasmasammelflasche nach einem der vorherigen Ansprüche, **dadurch gekennzeichnet, dass** an der Unterseite des Flaschenkörpers (1) drei Stellfüße (4) vorgesehen sind.

4. Blutplasmasammelflasche nach einem der vorherigen Ansprüche, **dadurch gekennzeichnet, dass** der Flaschenkörper (1) mehrere Versteifungswulste (5) aufweist, die sich um den Flaschenkörper (1) erstrecken.

5. Blutplasmasammelflasche nach Anspruch 4, **dadurch gekennzeichnet, dass** die Versteifungswulste (5) zumindest teilweise als Füllhöhenanzeige fungieren.

6. Blutplasmasammelflasche nach Anspruch 4 oder 5, **dadurch gekennzeichnet, dass** insgesamt vier Versteifungswulste (5) an dem Flaschenkörper (1) ausgebildet sind, wobei insbesondere zwei Versteifungswulste (5) in der oberen Flaschenkörperhälfte und zwei Versteifungswulste (5) in der unteren Flaschenkörperhälfte vorgesehen sind.

7. Blutplasmasammelflasche nach einem der vorherigen Ansprüche, **dadurch gekennzeichnet, dass** an der Oberseite des Flaschenkörpers (1) auf gegenüberliegenden Seiten des Flaschenhalses (2) und seitlich beabstandet von diesem Anschlussstellen (7a, 7b) vorgesehen sind, von denen die eine Anschlussstelle (7a) dem Befüllen des Flaschenkörpers (1) mit Blutplasma dient und die andere Anschlussstelle (7b) der Endlüftung und Probenahme dient, und dass an den Anschlussstellen (7a, 7b) im Wesentlichen L-förmige Konnektoren (9) vorgesehen sind, wobei jeweils der eine Konnektorschenkel mit dem Flaschenkörper (1) verbunden ist und der andere Konnektorschenkel zum Flaschenhals (2) gerichtet ist und einen Schlauch (10) trägt, der sich über den Flaschenhals (2) erstreckt.

8. Blutplasmasammelflasche nach Anspruch 7, **dadurch gekennzeichnet, dass** die vom Flaschenkörper (2) wegweisenden Konnektorschenkel so ausgerichtet sind, dass die damit verbundenen Schläuche (10) oberhalb des Flaschenhalses (2) beabstandet voneinander sind.

9. Blutplasmasammelflasche nach Anspruch 7 oder 8, **dadurch gekennzeichnet, dass** ein Deckel (11) an dem Flaschenhals (2) und insbesondere an einer den Flaschenhals (2) an seiner Oberseite verschließenden Abdeckplatte (2a) fixiert oder fixierbar ist, und der Deckel (11) derart ausgestaltet ist, dass er im fixierten Zustand die über den Flaschenhals (2) ragenden Abschnitte der Schläuche (10) übergreift und vor einem Zugriff von außen schützt.

10. Blutplasmasämmelflasche nach Anspruch 9, **dadurch gekennzeichnet, dass** der Deckel (11) den Schläuchen (10) zugeordnete und zu der Deckelunterseite hin offene Aussparungen (12) aufweist, die mit den über den Flaschenhals (2) ragenden Schlauchabschnitten in Eingriff kommen, und von diesen durchgriffen werden, wenn der Deckel (11) an dem Flaschenhals fixiert wird.

11. Blutplasmasammelflasche nach Anspruch 9 oder 10, **dadurch gekennzeichnet, dass** der Deckel innenseitig Haltestege aufweist, welche die über dem Flaschenhals ragenden Schlauchabschnitte übergreifen und positionieren, wenn der Deckel an dem Flaschenhals fixiert ist.

12. Blutplasmasammelflasche nach einem der Ansprüche 9 bis 11, **dadurch gekennzeichnet, dass** an dem Deckel (11) und insbesondere der Deckeloberseite Halteelemente, insbesondere Halteclips (18) zur lösbaren Anbringung von Proberöhrchen (19) vorgesehen sind.

## Claims

1. A blood plasma collecting flask made of plastic for the storage of blood plasma in a frozen state with a flask body (1) having a cross section of rectangular shape in horizontal section and on its upper side a flask neck (2), **characterized in that** the side surfaces of the flask neck (2) each defining a flat or a slightly curved inward region (3), the curvature has a maximum depth of 2 mm, particularly of 1.5 mm, to which connect to the end faces rounded areas, and that the flat or slightly inwardly curved areas have a hexagonal form, the base sides (3a, 3b) of which lay on the crossover areas of the lateral faces to the upper side and lower side of the flask body (1), wherein in particular the flat or slightly curved areas (3) have a uniformly hexagonal form such that the corners (E) lay between the base sides are positioned approximately half way up the flask body (1).

2. The blood plasma collection flask according to claim 1, **characterized in that** the sides of the hexagonal surfaces (3) lying between the base sides (3a, 3b) are slightly rounded.

3. The blood plasma collection flask according to one of the preceding claims, **characterized in that** on the underside of the flask body (1) three adjustable feet (4) are provided.

4. The blood plasma collection flask according to one of the preceding claims, **characterized in that** the flask body (1) has a plurality of stiffing bulges (5) extending around the flask body (1).

5. The blood plasma collection flask according to claim 4, **characterized in that** the stiffing bulges (5) function at least partially as a level indicator.

6. The blood plasma collection flask according to claim 4 or 5, **characterized in that** a total of four stiffing bulges (5) on the flask body (1) are formed, wherein in particular two stiffing bulges (5) are provided at the top of the flask body and two stiffing bulges (5) are provided at the bottom of the flask body.

7. The blood plasma collection flask according to one of the preceding claims, **characterized in that** at the top of the flask body (1) on opposite sides of the flask neck (2) and laterally spaced therefrom connection points (7a, 7b) are provided, of which the one connection point (7a ) is used for filling the flask body (1) with blood plasma and the other connection point (7b) for ventilation and taking samples, and that at the connection points (7a, 7b) are provided in the substantially L-shaped connectors (9), wherein each connector leg is connected to the flask body (1) and the other connector leg is directed to the flask neck (2) and having a tube (10), extending over the flask neck (2).

8. The blood plasma collection flask according to claim 7, **characterized in that** the connector legs facing away from the flask body (2) are directed in the way that the connected tubes (10) above the flask neck (2) are spaced from each other.

9. The blood plasma collection flask according to claim 7 or 8, **characterized in that** a lid (11) on the flask neck (2) and in particular on a neck of the flask (2) occluding at its upper side cover plate (2a) is fixed or can be fixed, and the lid (11) is designed such that in a fixed state, the tubes (10) extend the flasks neck (2) and protects it against access from the outside.

10. The blood plasma collection flask according to claim 9, **characterized in that** the cover (11) the tubes (10) associated with and the lid underside is open towards recesses (12), which protrudes with the over the flask neck (2) tube portions come intro engagement, and be penetrated by this when the lid (11) is fixed to the bottle neck.

11. The blood plasma collection flask according to claim 9 or 10, **characterized in that** the lid inner side has retaining webs, which engage over the projecting over the flask neck tube sections and position when the lid is fixed to the flask neck.

12. The blood plasma collection flask according to any one of claims 9 to 11, **characterized in that** on the cover (11) and in particular the lid top retaining elements, especially retaining clips (18) for releasable attachment of sample tubes (19) are provided.

## Revendications

1. Bouteille de collecte de plasma sanguin en plastique pour la conservation de plasma sanguin à l'état congelé avec un corps de bouteille (1) ayant une section transversale de forme rectangulaire en coupe horizontale et sur sa face supérieure un col de bouteille (2), **caractérisé en ce que** les surfaces latérales du corps de bouteille (2) définissant chacune une partie plane (3) ou une région légèrement incurvée vers l'intérieur, la courbure a une profondeur maximale de 2 mm, en particulier de 1,5 mm, auquel se connecter aux surfaces frontales des zones arrondies, ce que les zones plates ou légèrement convexes (3) ont une forme hexagonale dont les faces de base (3a, 3b) sont situées dans les zones de transition entre les surfaces latérales ainsi que le dessus et le dessous du corps de bouteille (1), les zones plates ou légèrement convexes (3) ayant notamment une forme hexagonale régulière de sorte que les coins (E) situés entre les faces de base (3a, 3b) soient positionnés environ à la hauteur centrale du corps de bouteille (1).

2. Bouteille de collecte de plasma sanguin selon la revendication 1, **caractérisé en ce que** les côtés situés entre les faces de base (3a, 3b) des zones hexagonales (3) sont légèrement arrondies.

3. Bouteille de collecte de plasma sanguin selon l'une des revendications précédentes, **caractérisé en ce que** sur le côté inférieur du corps de bouteille (1) a trois pieds réglables (4) sont prévus.

4. Bouteille de collecte, de plasma sanguin selon l'une quelconque des revendications précédentes, **caractérisé en ce que** le corps de bouteille (1) comportant une pluralité de bourrelets de renforcement (5) entourant le corps de bouteille (1).

5. Bouteille de collecte de plasma sanguin selon la revendication 4, **caractérisé en ce que** le bourrelet de renforcement (5) agissent au moins partiellement comme un indicateur de niveau.

6. Bouteille de collecte de plasma sanguin selon la revendication 4 ou 5, **caractérisé en ce qu'**un total de quatre bourrelets de renforcement (5) sur le corps de bouteille (1) sont formées, dans lequel en particulier deux bourrelets de renforcement (5) dans la partie supérieure de la moitié de corps de bouteille et deux (5) prévu dans la moitié de la Bouteille inférieure du corps sont

7. Bouteille de collecte de plasma sanguin selon l'une quelconque des revendications précédentes, **caractérisé en ce que** dans la partie supérieure du corps de bouteille (1) sur des côtés opposés du col de bouteille (2) et latéralement espacée de points de connexion (7a, 7b) sont prévus, dont l'un point de connexion (7a) le remplissage du corps de bouteille (1) est utilisé avec le plasma sanguin et l'autre point (7b) à l'aération/la purge et d'échantillonnage est utilisée raccordement, et que les points de connexion (7a, 7b) sont prévus dans les connecteurs sensiblement en forme de L (9), dans lequel chacun un la jambe de raccord est relié au corps de bouteille (1) et l'autre connecteur de la jambe goulot de la bouteille (2) est dirigé, et un tube (10), étendant sur le goulot de la bouteille (2).

8. Bouteille de collecte de plasma sanguin selon la revendication 7, **caractérisé en ce que** le corps de bouteille (2) tournée à l'opposé des jambes de connexion sont orientés de sorte que les tubes (10) associé au-dessus du goulot de la bouteille (2) sont espacées l'une de l'autre.

9. Bouteille de collecte de plasma sanguin selon la revendication 7 ou 8, **caractérisé en ce que** un couvercle (11) sur le goulot de la bouteille (2) et en particulier sur un goulot de la bouteille (2) occlusion à sa plaque de couverture latérale supérieure (2a) est fixe ou peut être fixe, et le couvercle (11) est conçu de telle sorte qu'il vient en prise dans l'état fixé, les bouteilles à propos du col (2) faisant saillie des parties des tubes (10) et protège contre l'accès de l'extérieur.

10. Bouteille de collecte de plasma sanguin selon la revendication 9, **caractérisé en ce que** le couvercle (11) des tubes (10) associé et la face inférieure du couvercle est ouvert en direction des évidements (12), qui fait saillie avec le dessus du goulot de bouteille (2) portions de tube vient en prise, et être pénétré par ce lorsque le couvercle (11) est fixé sur le goulot de la bouteille.

11. Bouteille de collecte de plasma sanguin selon la revendication 9 ou 10, **caractérisé en ce que** le côté intérieur du couvercle est retenu bandes, qui viennent en prise au-dessus de la saillie sur les sections de tube de col de bouteille et la position lorsque le couvercle est fixé sur le goulot de la bouteille.

12. Bouteille de collecte de plasma sanguin selon l'une quelconque des revendications 9 à 11, **caractérisé en ce que** sur le couvercle (11) et en particulier le couvercle éléments supérieur de retenue, des clips en particulier de retenue (18) pour la fixation amovible de tubes échantillons (19) sont prévus.
